# FASCICULE DE BREVET EUROPEEN

(11) **EP 0 715 325 B1**
(45) Date de publication et mention de la délivrance du brevet: **17.02.1999**
(21) Numéro de dépôt: 95402350.3
(22) Date de dépôt: 23.10.1995
(51) Int. Cl.: H01H 50/32, H01H 50/14

(54) **Dispositif de condamnation électrique et mécanique pour contacteurs**
Elektrisch-mechanische Verriegelungsvorrichtung für Schütze
Electrical and mechanical locking device for contactors

(30) Priorité: 28.11.1994 FR 9414211
(43) Date de publication de la demande: 05.06.1996
(73) Titulaire: ABB CONTROL, F-69680 Chassieu (FR)
(72) Inventeur: Bianchi, Fabrice, F-69330 Jonage (FR); Portier, Alain, F-69003 Lyon (FR)
(74) Mandataire: Laget, Jean-Loup

(56) Documents cités:
- EP-A- 0 455 534
- EP-A- 0 495 502
- WO-A-85/03382
- DE-U- 8 808 041

## Description

La présente invention concerne un dispositif de condamnation électrique et mécanique pour contacteurs.

Un dispositif de verrouillage associé à deux contacteurs est utilisé dans des commandes de moteurs électriques, assurant des inversions de marche, ou des démarrages étoile-triangle, afin d'en interdire une fermeture simultanée. La condamnation électrique entre deux contacteurs consiste à ouvrir le plus tôt possible le circuit d'alimentation de la bobine du premier contacteur par l'action de fermeture du second contacteur et vice-versa.

Cependant, une commande électrique simultanée des deux appareils, des chocs pouvant agir sur les éléments supportant les contacts, ou une commande manuelle simultanée, peuvent engendrer accidentellement un court-circuit par fermeture des pôles de puissance des contacteurs.

Il est donc conseillé d'ajouter à ce dispositif un système de condamnation mécanique. Le mécanisme ainsi intégré dans le système est actionné par les deux contacteurs. Le premier contacteur fermé, agit donc sur le mécanisme afin d'interdire la fermeture du second contacteur et vice-versa.

Un tel système de condamnation à la fois électrique et mécanique, est décrit dans le brevet européen n° 0 495 502.

Ce système impose que les bornes d'entrée-sortie du premier contact à ouverture soient sur la face supérieure du dispositif de condamnation et que celles du second soient situées sur la face opposée. Ce principe est particulièrement gênant en ce qui concerne la simplicité de réalisation des câblages d'interconnexion.

Dans les brevets français n° 2.617.328 et 2.661.548 est présenté notamment un système de connexions ayant les bornes électriques d'entrée sur une face de l'appareil et les bornes de sortie sur la face opposée.

L'invention a pour but de supprimer ces inconvénients, et notamment d'améliorer les techniques actuellement connues, par une simplification des formes des pièces constitutives.

L'invention a pour objet un dispositif de condamnation électrique et mécanique pour contacteurs, destiné à être placé entre deux contacteurs, comportant un boîtier plat et un couvercle, de forme sensiblement rectangulaire, deux connexions d'entrée et deux connexions de sortie sur les faces latérales du boîtier, deux dispositifs interrupteurs comportant chacun une paire de contacts fixes reliés respectivement à une connexion d'entrée et une connexion de sortie, et un contact mobile actionné par un élément mobile de condamnation commandé par le contacteur correspondant au moyen d'une prise de mouvement, caractérisé en ce que les deux connexions d'entrée et une connexion de sortie sont situées sur une face latérale du boîtier tandis que l'autre connexion de sortie est située sur la face latérale opposée, et en ce que l'un desdits dispositifs interrupteurs est monté, entre une connexion d'entrée et une connexion de sortie, sur une ligne de courant s'étendant perpendiculairement aux faces latérales du boîtier.

Selon d'autres caractéristiques de l'invention :
- le boîtier et le couvercle sont assemblés par coopération de logements et de pions insérés à force ;
- chaque élément mobile de condamnation est constitué par un levier portant une prise de mouvement constituée par deux axes d'entraînement par l'équipage mobile du contacteur correspondant,
- les deux axes sont maintenus serrés, quelle que soit leur position, par une lame élastique ;
- les axes sont modulables manuellement pour assurer le couplage mécanique des leviers aux éléments mobiles de contacteurs ayant des courses différentes.

D'autres caractéristiques ressortent de la description qui suit faite avec référence aux dessins annexés représentant le dispositif de condamnation électrique et mécanique selon l'invention, réalisé sous forme d'un module inséré entre deux contacteurs :
- Fig. 1, en position de repos, c'est-à-dire de veille,
- Fig. 2, en position de travail, c'est-à-dire de verrouillage de l'un des contacteurs.

Sur la Fig. 1, un boîtier 1 contient tous les autres éléments constituant le dispositif. Le boîtier est fermé définitivement par un couvercle 1' au moyen des logements 10 situés sur le boîtier 1 et de pions 10' situés sur le couvercle et insérés par force.

Pour le maintien de l'appareil sur les deux contacteurs, la fonction d'accrochage est assurée par des crochets fixes 6' situés sur le boîtier et le couvercle, ainsi que des crochets "mobiles" 6, conçus en une seule pièce, et montés sur deux ressorts 9, 9' assurant l'action de serrage des crochets 6.

Les bornes d'entrée A', B' situées sur la même face latérale sont couplées par un système de contacts mobiles 5', 5,aux bornes de sorties : A pour A', et B, pour B'. La borne de sortie A est située sur la même face latérale que les bornes d'entrée A', B' et la borne de sortie B est située sur la face latérale opposée. Les contacts de sortie A et B sont des pièces de fabrication identiques.

Les contacts mobiles 5, 5', assurant les coupures, sont montés dans des glissières incluses dans des leviers 2, 2'. La pression de maintien des contacts est assurée par des ressorts 8, 8'.

Les leviers 2, 2' de fabrication identique, assurant l'ouverture et la fermeture des contacts 5, 5' sont montés rotatifs autour d'un axe fixe 11, 11 ' respectivement, et entraînés en rotation par les axes de prise de mouvement 3 ou 3', de fabrication identique aux axes 11, 11' aptes à venir s'accoupler à l'équipage mobile des contacteurs situés de part et d'autre du boîtier 1.

Chaque levier 2, 2' porte deux axes de prise de mouvement 3, 3' faisant saillie d'un côté du dispositif de condamnation. Dans l'exemple représenté sur la Figure 1, les deux axes 3, 3' visibles sont portés par le levier 2' et font saillie du côté du couvercle 1', alors que les deux axes 3, 3' non visibles sont portés par le levier 2 et font saillie du côté du fond 1.

Ces axes 3, 3' sont modulables manuellement, c'est-à-dire que l'un d'entre eux peut être extrait manuellement de son logement pour adapter le dispositif de condamnation aux courses des contacteurs.

Sur chaque levier 2, 2' de fabrication identique, assurant l'ouverture et la fermeture des contacts 5, 5' sont montés dans leur logement respectif les axes 3, 3'. Ils sont maintenus légèrement serrés par l'action commune d'une lame en acier élastique 4, 4'. Le rappel des leviers 2, 2' est assuré par les ressorts 7, 7'.

Lorsque l'un des deux contacteurs extérieurs au boîtier 1 est commandé, par exemple le premier, il actionne l'axe d'entraînement 3, 3' correspondant par un mouvement vertical descendant (fig. 2). Il engendre l'entraînement en rotation du premier levier, en l'occurrence le levier 2, qui pivote sur l'axe 11.

Ce pivotement a deux conséquences :
- la première est d'ouvrir le contact 5, ce qui interdit l'alimentation de la bobine du deuxième contacteur;
- la seconde est d'interdire mécaniquement le pivotement du deuxième levier 2' : l'extrémité du premier levier 2 vient en effet se placer sous l'extrémité du deuxième levier 2' et le maintient en position de repos.

Lorsque le premier contacteur n'est plus alimenté et qu'il revient à sa position de repos, il libère l'axe 3,3' correspondant. Le ressort 7 se détend alors et ramène le premier levier 2 à sa position de repos de la Fig. 1 en refermant le contact 5.

Le dispositif de condamnation électrique et mécanique selon l'invention assure une disposition des bornes de connexion permettant l'utilisation d'une goulotte d'alimentation unique pour un câblage simplifié.

Il fait intervenir des pièces identiques pour assurer plusieurs fonctions.

Le système de fermeture du boîtier est économique et fiable. Les axes d'entraînement modulables permettent un montage de verrouillage sur des contacteurs de courses différentes.

## Revendications

1. Dispositif de condamnation électrique et mécanique pour contacteurs, destiné à être placé entre deux contacteurs, comportant un boîtier (1) plat et un couvercle (1'), de forme sensiblement rectangulaire, deux connexions d'entrée (A',B') et deux connexions de sortie (A,B) sur les faces latérales du boîtier (1), deux dispositifs interrupteurs (5,5') comportant chacun une paire de contacts fixés reliés respectivement à une connexion d'entrée (A',B') et une connexion de sortie (A,B), et un contact mobile actionné par un élément mobile de condamnation commandé par le contacteur (correspondant au moyen d'une prise de mouvement (3,3'), caractérisé en ce que les deux connexions d'entrée (A', B') et une connexion de sortie (A) sont situées sur une face latérale du boîtier (1) tandis que l'autre connexion de sortie (B) est située sur la face latérale opposée, et en ce que l'un (5) desdits dispositifs interrupteurs (5, 5') est monté, entre une connexion d'entrée (B') et une connexion de sortie (B), sur une ligne de courant s'étendant perpendiculairement aux faces latérales du boîtier.

2. Dispositif selon la revendication 1, caractérisé en ce que le boîtier et le couvercle sont assemblés par coopération de logements (10) et de pions (10') insérés à force.

3. Dispositif selon la revendication 1, caractérisé en ce que chaque élément mobile de condamnation est constitué par un levier (2, 2') portant une prise de mouvement constituée par deux axes (3, 3') d'entraînement par l'équipage mobile du contacteur correspondant.

4. Dispositif selon la revendication 3, caractérisé en ce que les deux axes (3, 3') sont maintenus serrés, quelle que soit leur position, par une lame élastique (4, 4').

5. Dispositif selon la revendication 3, caractérisé en ce que les axes (3, 3') sont modulables manuellement pour assurer le couplage mécanique des leviers (2, 2') aux éléments mobiles de contacteurs ayant des courses différentes.

## Patentansprüche

1. Vorrichtung zur elektrischen und mechanischen Verriegelung für Schaltschütze, die zur Anbringung zwischen zwei Schaltschützen vorgesehen ist, mit einem flachen Gehäuse (1) und einem Deckel (1') von im wesentlichen rechteckiger Form, zwei Eingangsanschlüssen (A', B') und zwei Ausgangsanschlüssen (A, B) auf den Seitenflächen des Gehäuses (1), zwei Unterbrechervorrichtungen (5, 5'), von denen jede ein Paar feste Kontakte, die jeweils mit einem Eingangsanschluß (A', B') und einem Ausgangsanschluß (A, B) verbunden sind, und einen beweglichen Kontakt umfasst, der durch ein bewegliches Verriegelungselement betätigt wird, welches mittels einer Bewegungsübertragung (3, 3') von dem jeweiligen Schaltschütz gesteuert wird, dadurch gekennzeichnet, daß die beiden Eingangsanschlüsse (A', B') und ein Ausgangsanschluß (A) auf einer Seitenfläche des Gehäuses (1) angeordnet sind, während der andere Ausgangsanschluß (B) auf der gegenüberliegenden Seitenfläche angeordnet ist, und daß die eine (5) der beiden Unterbrechervorrichtungen (5, 5') zwischen einem Eingangsanschluß (B') und einem Ausgangsanschluß (B) auf einer Stromleitung angeordnet ist, die sich rechtwinklig zu den Seitenflächen des Gehäuses erstreckt.

2. Vorrichtung nach Anspruch 1, dadurch gekennzeichnet, daß das Gehäuse und der Deckel durch das Zusammenwirken von Lagern (10) und Stiften (10'), die mit Kraft eingepresst werden, zusammengesetzt sind.

3. Vorrichtung nach Anspruch 1, dadurch gekennzeichnet, daß jedes bewegliche Verriegelungselement von einem Hebel (2, 2') gebildet wird, der eine Bewegungsvorrichtung trägt, die aus zwei Achsen (3, 3') zum Antrieb durch die beweglichen Teile des entsprechenden Schützes besteht.

4. Vorrichtung nach Anspruch 3, dadurch gekennzeichnet, daß die beiden Achsen (3, 3') unabhängig von ihrer Position durch ein elastisches Plättchen (4, 4') geklemmt gehalten werden.

5. Vorrichtung nach Anspruch 3, dadurch gekennzeichnet, daß die Achsen (3, 3') von Hand verschiebbar sind, um eine mechanische Kopplung der Hebel (2, 2') mit den beweglichen Teilen der Schütze sicherzustellen, die verschiedene Schaltwege besitzen.

## Claims

1. Electrical and mechanical locking device for contactors, to be placed between two contactors, including a flat casing (1) and a substantially rectangular shaped lid (1'), two input connections (A', B') and two output connections (A,B) on the side faces of the casing (1), two switching devices (5,5') each including a pair of fixed contacts connected to an input connection (A',B') and an output connection (A,B), respectively, and a movable contact actuated by a movable locking element controlled by the corresponding contactor by means of a means for engagement of movement (3,3'), characterised in that both input connections (A', B') and one output connection (A) are located on a side face of the casing (1) while the other output connection (B) is located on the opposite side face, and that one (5) of said switching devices (5, 5') is mounted, between an input connection (B') and an output connection (B), on a current line extending perpendicularly to the side faces of the casing.

2. Device of claim 1, characterised in that the casing and the lid are assembled by cooperation of housings (10) and forcibly inserted pins (10').

3. Device of claim 1, characterised in that each movable locking unit comprises a lever (2, 2') bearing a means for engagement of movement comprising two axes (3, 3') to be driven by the movable gear of the corresponding contactor.

4. Device of claim 3, characterised in that both axes (3, 3') are maintained clamped by a spring leaf (4, 4') regardless of their position.

5. Device of claim 3, characterised in that axes (3, 3') are manually adaptable for providing mechanical coupling of levers (2, 2') to the movable units of contactors having different travels.
